# FASCICULE DE BREVET EUROPEEN

(11) **EP 1 708 222 B1**
(45) Date de publication et mention de la délivrance du brevet: **04.05.2011**
(21) Numéro de dépôt: 06290455.2
(22) Date de dépôt: 21.03.2006
(51) Int. Cl.: H01H 37/76, H01H 9/32, H01C 7/12

(54) **Dispositif de protection électrique à pièce fusible sertie sollicitée à la rupture, et application aux cellules parafoudre**
Mit einem pressverbunden und in der Ausschaltrichtung vorgespannten Schmelzelement versehene Schutzvorichtung, und ihre Anwedung bei Überspannungsableitern
Protection device having a crimped element biased in the switching off direction, and use of said device in a lightning arrestor

(30) Priorité: 30.03.2005 FR 0503101
(43) Date de publication de la demande: 04.10.2006
(73) Titulaire: Legrand France, 87000 Limoges (FR); Legrand SNC, 87000 Limoges (FR)
(72) Inventeur: Meriguet, Marcel, 87920 Condat sur Vienne (FR)
(74) Mandataire: Bentz, Jean-Paul

(56) Documents cités:
- BE-A- 481 459
- US-A- 2 149 773
- US-A- 4 451 814
- US-B1- 6 430 019
- PATENT ABSTRACTS OF JAPAN vol. 1996, no. 06, 28 juin 1996 (1996-06-28) & JP 08 031299 A (DAITO TSUSHINKI KK), 2 février 1996 (1996-02-02)

## Description

L'invention concerne, de façon générale, la protection des appareillages électriques.

Plus précisément, l'invention concerne, selon un premier de ses aspects, un dispositif de protection électrique comprenant au moins des premier et second plots de connexion alignés suivant une première direction, une pièce conductrice fusible présentant des première et seconde extrémités respectivement en contact électrique et mécanique avec les premier et second plots, et des moyens de sollicitation exerçant sur la pièce fusible une force élastique appliquée entre les deux plots suivant une deuxième direction transversale à la première, la pièce fusible adoptant originellement une configuration opérationnelle dans laquelle elle assure une liaison électrique entre les premier et second plots, et adoptant, sous l'effet d'une élévation de température et de la force élastique, une configuration finale de rupture dans laquelle la liaison électrique est rompue.

Un tel dispositif est par exemple décrit dans le document de brevet japonais JP 8031299.

Ce document décrit un système de protection bien connu de l'homme du métier, notamment sous la dénomination de "cellule parafoudre", et dont divers autres exemples sont donnés dans les brevets US 3 889 22, US 4 015 228 ou encore US 4 288 833.

Les systèmes de ce type comprennent classiquement un composant d'écrêtage, tel qu'une varistance, qui est monté en série avec un interrupteur thermo-sensible.

En effet, comme indiqué dans les trois brevets américains sus-mentionnés, les varistances sont, vers la fin de leur durée de vie, le siège d'un échauffement important, l'interrupteur thermo-sensible ayant précisément pour fonction de déconnecter la varistance avant que cet échauffement n'atteigne une valeur telle qu'il engendre des risques d'explosion ou d'incendie.

Selon le document de brevet japonais JP 8031299, l'interrupteur thermo-sensible est formé d'un fil fusible tendu entre les premier et second plots et soumis à une sollicitation élastique dans le sens de sa rupture.

En cas d'échauffement excessif, le fil perd sa résistance mécanique par fusion partielle ou totale, et subit une rupture isolant l'un de l'autre les premier et second plots.

Dans un tel agencement, la fixation du fil fusible à chacun des deux plots pose de sérieux problèmes de reproductibilité et de fiabilité, dont la solution imparfaite peut être à l'origine de graves dysfonctionnements.
Dans ce contexte, la présente invention a pour but de proposer un dispositif de protection électrique dans lequel la pièce fusible est fixée à chacun des deux plots de manière simple, reproductible et fiable.

A cette fin, le dispositif de l'invention, par ailleurs conforme à la définition générique qu'en donne le préambule ci-dessus, est essentiellement caractérisé en ce que la pièce fusible est constituée par un bloc de forme prédéfinie, en ce que chaque plot de connexion et l'extrémité de la pièce fusible en contact avec ce plot sont dotés de moyens de retenue mécanique respectifs, et en ce que les moyens de retenue des plots et de la pièce fusible sont conformés pour autoriser un enchâssement à force dé la pièce fusible dans les plots par un mouvement relatif suivant une troisième direction perpendiculaire aux première et deuxième directions, le contact électrique de la pièce fusible avec les plots résultant au moins partiellement de cet enchâssement.

Dans le mode de réalisation préféré de l'invention, les moyens de retenue des plots et de la pièce fusible présentent des surfaces d'appui respectives en regard l'une de l'autre et inclinées par rapport à la première direction, ces surfaces d'appui respectives étant disposées pour exercer l'une sur l'autre des forces d'appui croissantes en réponse à une traction croissante exercée entre chaque plot et la pièce fusible.

Il est même envisageable de prévoir que le contact électrique de la pièce fusible avec les plots soit exclusivement assuré par l'enchâssement de la pièce fusible dans les plots.

Chaque plot comprend par exemple un flan métallique, élastique en flexion, découpé et plié, ce plot et la pièce fusible étant dimensionnés de manière que l'enchâssement de la pièce fusible dans ce plot provoque une déformation élastique du flan constituant ce plot.

Pour parfaire l'isolation des plots après rupture, il peut être utile de prévoir que les moyens de sollicitation comprennent une pièce isolante et des moyens élastiques et que la pièce isolante soit sollicitée par les moyens élastiques pour adopter, dans la configuration opérationnelle de la pièce fusible, une position armée dans laquelle elle exerce ladite force élastique sur la pièce fusible, et pour adopter, dans la configuration de rupture de la pièce fusible, une position déclenchée dans laquelle elle s'interpose entre les premier et second plots.

Pour faciliter la rupture de la pièce fusible, la pièce isolante peut présenter des premier et deuxième voiles respectivement adjacents aux premier et deuxième plots, s'étendant dans des plans respectifs perpendiculaires à la première direction, et présentant des bords frontaux en appui sur la pièce fusible dans la configuration opérationnelle de celle-ci.

La pièce isolante peut même présenter une cavité définie entre les premier et deuxième voiles et s'étendant suivant la deuxième direction, de manière à absorber une partie de la pièce fusible lors de sa rupture.

De préférence, la pièce isolante présente, suivant la troisième direction, une dimension, ou hauteur, supérieure à la dimension correspondante, ou hauteur, de la pièce fusible.

La position déclenchée de la pièce isolante est elle-même avantageusement séparée de la position armée de cette pièce par une course au moins égale à la distance séparant les deux plots.

L'invention concerne également l'application du dispositif tel que précédemment décrit à la réalisation d'une cellule parafoudre comprenant une varistance, et dans laquelle le premier plot est relié à une première borne d'alimentation de la varistance ou la constitue, dans laquelle le second plot est relié à une première borne de branchement du dispositif à un réseau électrique ou la constitue, et dans laquelle la varistance comprend une deuxième borne d'alimentation qui est reliée à une deuxième borne de branchement du dispositif à un réseau électrique ou qui la constitue.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'un dispositif de protection conforme à l'invention vu sous un premier angle d'observation, la pièce fusible y étant illustrée en configuration opérationnelle et la pièce isolante en position armée;
- la figure 2 est une vue agrandie du détail repéré par la référence II sur la figure 1;
- la figure 3 est une vue en perspective d'un dispositif de protection conforme à l'invention vu sous un deuxième angle d'observation, la pièce fusible y étant toujours illustrée en configuration opérationnelle et la pièce isolante en position armée;
- la figure 4 est une vue en perspective agrandie de la pièce fusible utilisée dans le dispositif illustré aux figures 1 à 3;
- la figure 5 est une vue de dessus du dispositif illustré aux figures 1 à 3;
- la figure 6 est une vue en perspective légèrement agrandie du dispositif de protection représenté à la figure 3 et sous le même angle d'observation, la pièce fusible y étant illustrée en configuration de rupture et la pièce isolante en position déclenchée;
- la figure 7 est une vue agrandie et écorchée du détail repéré par la référence VII sur la figure 6;
- la figure 8 est une vue de dessus du dispositif illustré à la figure 6, la pièce fusible étant représentée en configuration de rupture et la pièce isolante en position déclenchée;
- la figure 9 est une vue en coupe partielle du dispositif illustré à la figure 8 et observé suivant l'incidence définie par les flèches IX-IX de la figure 8;
- Les figures 10a à 10c sont des vues en perspective agrandies illustrant l'assemblage d'une pièce fusible et de deux plots conformes à une forme d'exécution possible de ces éléments dans le cadre de l'invention; et
- Les figures 11a à 11c sont des vues en perspective agrandies illustrant l'assemblage d'une pièce fusible et de deux plots conformes à une autre forme d'exécution possible de ces éléments dans le cadre de l'invention.

Comme annoncé précédemment, l'invention concerne un dispositif de protection électrique comprenant notamment deux plots de connexion 11 et 12, une pièce conductrice fusible 2, et des moyens de sollicitation typiquement constitués par une pièce isolante 3 et par un ressort 4 agissant sur cette pièce isolante 3.

Les plots de connexion 11 et 12 sont alignés suivant une direction D1 (figures 7 et 10a) et sont respectivement en contact électrique et mécanique avec les extrémités 21 et 22 de la pièce fusible 2.
La pièce fusible 2 adopte originellement une configuration opérationnelle illustrée notamment aux figures 4, 10c et 11c, dans laquelle elle assure une liaison électrique entre les plots 11 et 12.

Dans cette configuration opérationnelle de la pièce fusible 2, la pièce isolante 3 adopte, sous la sollicitation du ressort 4, une position armée (figures 1 à 3 et 5) dans laquelle elle exerce une force élastique F (figure 2) sur la pièce fusible 2, cette force étant appliquée entre les plots 11 et 12 suivant la direction D2 transversale à la direction D1.

Cependant, la pièce fusible 2 peut aussi adopter, sous l'effet d'une élévation de température et de la force élastique F, une configuration de rupture dans laquelle la liaison électrique entre les plots 11 et 12 est rompue.

Dans cette configuration de rupture de la pièce fusible 2, la pièce isolante 3 adopte, sous la sollicitation du ressort 4, une position déclenchée (figures 6 à 9) dans laquelle elle s'interpose entre les plots 11 et 12.

Selon l'invention, la pièce fusible 2 est constituée par un bloc de forme prédéfinie, par exemple réalisé en bismuth ou en un alliage de bismuth.

L'expression "bloc de forme prédéfinie" doit être ici comprise comme applicable à tout bloc de matière susceptible d'être manipulé, à température ambiante, sans précaution particulière ou d'être stocké en vrac, à température ambiante, avec d'autres blocs du même type sans pour autant subir de déformation visible.

Chacun des plots de connexion 11 et 12 et l'extrémité correspondante 21 ou 22 de la pièce fusible 2 sont dotés de moyens de retenue mécanique respectifs 51 et 52 (figures 10a à 11c) prenant typiquement, bien que non limitativement, la forme de reliefs complémentaires.

De plus, comme le montrent les figures 10a à 11c, ces moyens de retenue 51 et 52 sont conformés pour autoriser un enchâssement à force de la pièce fusible 2 dans les plots 11 et 12 par un mouvement relatif suivant une direction D3 perpendiculaire à la fois à la direction D1 d'alignement mutuel des plots 11 et 12 et à la direction D2 d'application de la force élastique F.

Dans ces conditions, le contact électrique de la pièce fusible 2 avec les plots 11 et 12 résulte au moins en partie de cet enchâssement, et n'est de préférence assuré que par ce dernier.

Les moyens de retenue 51 et 52, dont sont respectivement dotés les plots 11, 12 et la pièce fusible 2, présentent des surfaces d'appui respectives S1 et S2 en regard l'une de l'autre et inclinées par rapport à la direction D1 (figures 10a à 11c).

En fait, ces surfaces d'appui respectives S1 et S2 sont disposées pour exercer l'une sur l'autre des forces d'appui croissantes en réponse à une traction croissante exercée entre chacun des plots 11 et 12 et la pièce fusible 2.

Plus précisément, si les plots 11 et 12 équipant les sous-ensembles fonctionnels illustrés aux figures 10c et 11c sont sollicités par une force élastique de traction tendant à les écarter l'un de l'autre, et tendant donc à écarter chacun d'eux de la pièce fusible 2, cette force de traction sera neutralisée par la force antagoniste représentée par les appuis mutuels des surfaces S1 et S2.

Selon un mode de réalisation particulièrement avantageux au plan industriel, chacun des plots 11 et 12 est formé d'un flan métallique, élastique en flexion, découpé et plié.

Par ailleurs, chacun de ces plots 11 et 12, et la pièce fusible 2 sont dimensionnés de manière que l'enchâssement de cette pièce fusible 2 dans chaque plot provoque une déformation élastique du flan constituant ce plot, le contact électrique entre la pièce fusible 2 et ce plot étant ainsi optimisé.

Comme le montre notamment la figure 7, la pièce isolante 3 présente deux voiles 31 et 32, respectivement adjacents aux plots 11 et 12, et s'étendant dans des plans respectifs perpendiculaires à la direction D1.

Les bords frontaux respectifs 310 et 320 de ces voiles 31 et 32 sont en appui sur la pièce fusible 2 dans la configuration opérationnelle de celle-ci, et sont de préférence biseautés pour être relativement tranchants.

La pièce isolante 3 peut présenter (figure 7) une cavité 30 s'étendant suivant la direction D2 d'application de la force F.

Cette cavité est définie entre les voiles 31 et 32 et éventuellement délimitée par un troisième voile 33.

La pièce isolante 3 présente avantageusement, suivant la troisième direction D3, une hauteur H3 supérieure à la hauteur correspondante H2 de la pièce fusible 2.

Pour faciliter son positionnement, la pièce isolante 3 comporte par ailleurs une face de repos 34 perpendiculaire à la direction D3 et reposant sur la pièce fusible 2 dans la configuration opérationnelle de celle-ci.

Il est en outre judicieux de faire en sorte que la position déclenchée de la pièce isolante 3 (figure 8) soit séparée de la position armée de cette pièce 3 (figure 5) par une course au moins égale à la distance d (figure 4) séparant les deux plots 11 et 12.

Le dispositif ainsi constitué peut être appliqué à la réalisation d'une cellule parafoudre comprenant une varistance 6.
Dans une telle cellule, le plot 11 pourra être relié à une première borne d'alimentation de la varistance 6 ou constituer directement cette première borne d'alimentation.

Le plot 12 pourra quant à lui être relié à une première borne de branchement de la cellule à un réseau électrique ou constituer directement cette première borne de branchement.

La deuxième borne d'alimentation 62 de la varistance 6 pourra alors être reliée à une deuxième borne de branchement de la cellule à un réseau électrique, ou constituer directement cette deuxième borne de branchement.

## Revendications

1. Dispositif de protection électrique comprenant au moins des premier et second plots de connexion (11, 12) alignés suivant une première direction (D1), une pièce conductrice fusible (2) présentant des première et seconde extrémités (21, 22) respectivement en contact électrique et mécanique avec les premier et second plots (11, 12), et des moyens de sollicitation (3, 4) exerçant sur la pièce fusible (2) une force élastique (F) appliquée entre les deux plots (11, 12) suivant une deuxième direction (D2) transversale à la première (D1), la pièce fusible (2) adoptant originellement une configuration opérationnelle dans laquelle elle assure une liaison électrique entre les premier et second plots (11, 12), et adoptant, sous l'effet d'une élévation de température et de la force élastique (F), une configuration finale de rupture dans laquelle la liaison électrique est rompue, **caractérisé en ce que** la pièce fusible (2) est constituée par un bloc de forme prédéfinie, **en ce que** chaque plot de connexion (11, 12) et l'extrémité (21, 22) de la pièce fusible en contact avec ce plot sont dotés de moyens de retenue mécanique respectifs (51, 52), et **en ce que** les moyens de retenue (51, 52) des plots (11, 12) et de la pièce fusible (2) sont conformés pour autoriser un enchâssement à force de la pièce fusible (2) dans les plots (11, 12) par un mouvement relatif suivant une troisième direction (D3) perpendiculaire aux première et deuxième directions (Dl, D2), le contact électrique de la pièce fusible (2) avec les plots (11, 12) résultant au moins partiellement de cet enchâssement.

2. Dispositif de protection suivant la revendication 1, **caractérisé en ce que** les moyens de retenue (51, 52) des plots (11, 12) et de la pièce fusible (2) présentent des surfaces d'appui respectives (S1, S2) en regard l'une de l'autre et inclinées par rapport à la première direction (D1), ces surfaces d'appui respectives (S1, S2) étant disposées pour exercer l'une sur l'autre des forces d'appui croissantes en réponse à une traction croissante exercée entre chaque plot (11, 12) et la pièce fusible (2).

3. Dispositif de protection suivant la revendication 1 ou 2, **caractérisé en ce que** le contact électrique de la pièce fusible (2) avec les plots (11, 12) est exclusivement assuré par l'enchâssement de la pièce fusible (2) dans les plots (11, 12).

4. Dispositif de protection suivant l'une quelconque des revendications précédentes, **caractérisé en ce que** chaque plot (11, 12) comprend un flan métallique, élastique en flexion, découpé et plié, et **en ce que** ce plot (11, 12) et la pièce fusible (2) sont dimensionnés de manière que l'enchâssement de la pièce fusible (2) dans ce plot (11, 12) provoque une déformation élastique du flan constituant ce plot.

5. Dispositif de protection suivant l'une quelconque des revendications précédentes, **caractérisé en ce que** les moyens de sollicitation (3, 4) comprennent une pièce isolante (3) et des moyens élastiques (4) et **en ce que** la pièce isolante (3) est sollicitée par les moyens élastiques (4) pour adopter, dans la configuration opérationnelle de la pièce fusible (2), une position armée dans laquelle elle exerce ladite force élastique (F) sur la pièce fusible (2), et pour adopter, dans la configuration de rupture de la pièce fusible (2), une position déclenchée dans laquelle elle s'interpose entre les premier et second plots (11, 12).

6. Dispositif de protection suivant l'une quelconque des revendications précédentes, **caractérisé en ce que** la pièce isolante (3) présente des premier et deuxième voiles (31, 32) respectivement adjacents aux premier et deuxième plots (11, 12), s'étendant dans des plans respectifs perpendiculaires à la première direction (D1), et présentant des bords frontaux (310, 320) en appui sur la pièce fusible (2) dans la configuration opérationnelle de celle-ci.

7. Dispositif de protection suivant l'une quelconque des revendications précédentes, **caractérisé en ce que** la pièce isolante (3) présente une cavité (30) définie entre les premier et deuxième voiles (31, 32) et s'étendant suivant la deuxième direction (D2).

8. Dispositif de protection suivant l'une quelconque des revendications précédentes, **caractérisé en ce que** la pièce isolante (3) présente, suivant la troisième direction (D3), une dimension (H3), ou hauteur, supérieure à la dimension correspondante (H2), ou hauteur, de la pièce fusible (2).

9. Dispositif de protection suivant l'une quelconque des revendications précédentes combinée à la revendication 5, **caractérisé en ce que** la position déclenchée de la pièce isolante (3) est séparée de la position armée de cette pièce (3) par une course au moins égale à la distance (d) séparant les deux plots (11, 12).

10. Application d'un dispositif suivant l'une quelconque des revendications précédentes à la réalisation d'une cellule parafoudre comprenant une varistance (6), et dans laquelle le premier plot (11) est relié à une première borne d'alimentation de la varistance (6) ou la constitue, dans laquelle le second plot (12) est relié à une première borne de branchement du dispositif à un réseau électrique ou la constitue, et dans laquelle la varistance (6) comprend une deuxième borne d'alimentation (62) qui est reliée à une deuxième borne de branchement du dispositif à un réseau électrique ou qui la constitue.

## Claims

1. Electrical protection device comprising at least first and second connection pads (11, 12) aligned along a first direction (D1), a fusible conducting piece (2) exhibiting first and second ends (21, 22) respectively in electrical and mechanical contact with the first and second pads (11, 12), and loading means (3, 4) exerting on the fusible piece (2) an elastic force (F) applied between the two pads (11, 12) along a second direction (D2) transverse to the first (D1), the fusible piece (2) originally adopting an operational configuration in which it ensures an electrical link between the first and second pads (11, 12), and adopting, under the effect of a rise in temperature and the elastic force (F), a final breakage configuration in which the electrical link is ruptured, **characterized in that** the fusible piece (2) consists of a block of predefined shape, **in that** each connection pad (11, 12) and the end (21, 22) of the fusible piece in contact with this pad are furnished with respective means of mechanical retention (51, 52), and **in that** the means of retention (51, 52) of the pads (11, 12) and of the fusible piece (2) are shaped so as to permit forcible sinking of the fusible piece (2) into the pads (11, 12) through a relative motion along a third direction (D3) perpendicular to the first and second directions (Dl, D2), the electrical contact of the fusible piece (2) with the pads (11, 12) resulting at least partially from this sinking.

2. Protection device in accordance with Claim 1, **characterized in that** the means of retention (51, 52) of the pads (11, 12) and of the fusible piece (2) exhibit respective bearing surfaces (S1, S2) facing one another and inclined with respect to the first direction (D1), these respective bearing surfaces (S1, S2) being disposed so as to exert increasing bearing forces on one another in response to an increasing tension exerted between each pad (11, 12) and the fusible piece (2).

3. Protection device in accordance with Claim 1 or 2, **characterized in that** the electrical contact of the fusible piece (2) with the pads (11, 12) is assured exclusively by the sinking of the fusible piece (2) into the pads (11, 12).

4. Protection device in accordance with any one of the preceding claims, **characterized in that** each pad (11, 12) comprises a cut and folded, metallic blank that is elastic in bending and **in that** this pad (11, 12) and the fusible piece (2) are dimensioned in such a way that the sinking of the fusible piece (2) into this pad (11, 12) causes an elastic deformation of the blank constituting this pad.

5. Protection device in accordance with any one of the preceding claims, **characterized in that** the loading means (3, 4) comprise an insulating piece (3) and elastic means (4) and **in that** the insulating piece (3) is loaded by the elastic means (4) so as to adopt, in the operational configuration of the fusible piece (2), an armed position in which it exerts the said elastic force (F) on the fusible piece (2), and to adopt, in the breakage configuration of the fusible piece (2), a tripped position in which it is interposed between the first and second pads (11, 12).

6. Protection device in accordance with any one of the preceding claims, **characterized in that** the insulating piece (3) exhibits first and second leaves (31, 32) respectively adjacent to the first and second pads (11, 12), extending in respective planes perpendicular to the first direction (D1), and exhibiting frontal edges (310, 320) bearing on the fusible piece (2) in the operational configuration of the latter.

7. Protection device in accordance with any one of the preceding claims, **characterized in that** the insulating piece (3) exhibits a cavity (30) defined between the first and second leaves (31, 32) and extending along the second direction (D2).

8. Protection device in accordance with any one of the preceding claims, **characterized in that** the insulating piece (3) exhibits, along the third direction (D3), a dimension (H3), or height, that is greater than the corresponding dimension (H2), or height, of the fusible piece (2).

9. Protection device in accordance with any one of the preceding claims combined with Claim 5, **characterized in that** the tripped position of the insulating piece (3) is separated from the armed position of this piece (3) by a travel at least equal to the distance (d) separating the two pads (11, 12).

10. Application of a device in accordance with any one of the preceding claims to the realization of a lightning arrester cell comprising a varistor (6), and in which the first pad (11) is linked to a first power supply terminal of the varistor (6) or constitutes it, in which the second pad (12) is linked to a first terminal for wiring the device to an electrical network or constitutes it, and in which the varistor (6) comprises a second power supply terminal (62) which is linked to a second terminal for wiring the device to an electrical network or which constitutes it.

## Patentansprüche

1. Elektrische Schutzvorrichtung, bestehend aus mindestens einem ersten und einem zweiten Kontaktstück (11, 12), die in einer ersten Richtung (D1) ausgerichtet sind, einem schmelzbaren, leitfähigen Teil (2), das ein erstes und ein zweites Ende (21, 22) aufweist, das mit dem ersten bzw. zweiten Kontaktstück (11, 12) elektrisch und mechanisch in Kontakt steht, und Vorbelastungsmitteln (3, 4), die auf das schmelzbare Teil (2) eine Federkraft (F) ausüben, die zwischen den beiden Kontaktstücken (11, 12) in einer zweiten, zur ersten Richtung (D1) transversalen Richtung (D2) angelegt ist, wobei das schmelzbare Teil (2) ursprünglich eine Arbeitsstellung einnimmt, in der es eine elektrische Verbindung zwischen dem ersten und dem zweiten Kontaktstück (11, 12) sicherstellt, und unter der Wirkung einer Temperaturerhöhung und der Federkraft (F) eine endgültige Unterbrechungsstellung einnimmt, in der die elektrische Verbindung unterbrochen ist, **dadurch gekennzeichnet, dass** das schmelzbare Teil (2) aus einem Block einer bestimmten Form besteht, dadurch, dass jedes der Kontaktstücke (11, 12) und das Ende (21, 22) des schmelzbaren Teiles, das mit diesem Kontaktstück in Kontakt steht, jeweils mit mechanischen Rückhaltemitteln (51, 52) versehen sind, und dadurch, dass die Rückhaltemittel (51, 52) der Kontaktstücke (11, 12) und des schmelzbaren Teiles (2) derart ausgebildet sind, dass sie ein Eintreiben unter Kraftausübung des schmelzbaren Teiles (2) in die Kontaktstücke (11, 12) durch eine Relativbewegung in einer dritten, zur ersten und zweiten Richtung (D1, D2) senkrechten Richtung (D3) erlauben, wobei der elektrische Kontakt des schmelzbaren Teiles (2) mit den Kontaktstücken (11, 12) mindestens teilweise aus diesem Eintreiben resultiert.

2. Schutzvorrichtung nach Patentanspruch 1, **dadurch gekennzeichnet, dass** die Rückhaltemittel (51, 52) der Kontaktstücke (11, 12) und des schmelzbaren Teiles (2) jeweils einander zugewandte und relativ zur ersten Richtung (D1) geneigte Andruckflächen (S1, S2) aufweisen, wobei diese jeweiligen Andruckflächen (S1, S2) derart angeordnet sind, dass sie in Reaktion auf einen wachsenden Zug, der zwischen jedem Kontaktstück (11, 12) und dem schmelzbaren Teil (2) ausgeübt wird, zunehmende Andruckkräfte aufeinander ausüben.

3. Schutzvorrichtung nach Patentanspruch 1 oder 2, **dadurch gekennzeichnet, dass** der elektrische Kontakt des schmelzbaren Teiles (2) mit den Kontaktstücken (11, 12) ausschließlich durch das Eintreiben des schmelzbaren Teiles (2) in die Kontaktstücke (11, 12) sichergestellt wird.

4. Schutzvorrichtung nach irgendeinem der vorangehenden Patentansprüche, **dadurch gekennzeichnet, dass** jedes Kontaktstück (11, 12) ein biegeelastisches, ausgeschnittenes und gebogenes Metallplättchen umfasst und dadurch, dass dieses Kontaktstück (11, 12) und das schmelzbare Teil (2) derart bemessen sind, dass das Eintreiben des schmelzbaren Teiles (2) in dieses Kontaktstück (11, 12) eine elastische Verformung des Plättchens bewirkt, das dieses Kontaktstück bildet.

5. Schutzvorrichtung nach irgendeinem der vorangehenden Patentansprüche, **dadurch gekennzeichnet, dass** die Vorbelastungsmittel (3, 4) ein isolierendes Teil (3) und Federmittel (4) umfassen und dadurch, dass das isolierende Teil (3) durch die Federmittel (4) dazu veranlasst wird, in der Arbeitsstellung des schmelzbaren Teiles (2), eine gespannte Stellung einzunehmen, in der es die genannte Federkraft (F) auf das schmelzbare Teil (2) ausübt, um in der Unterbrechungsstellung des schmelzbaren Teiles (2) eine ausgelöste Stellung einzunehmen, in der es zwischen das erste und das zweite Kontaktstück (11, 12) tritt.

6. Schutzvorrichtung nach irgendeinem der vorangehenden Patentansprüche, **dadurch gekennzeichnet, dass** das isolierende Teil (3) einen ersten und einen zweiten Schirm (31, 32) aufweist, der am ersten bzw. zweiten Kontaktstück (11, 12) anliegt, die in entsprechenden Ebenen liegen, die zur ersten Richtung (D1) senkrecht verlaufen, und Stirnkanten (310, 320) aufweisen, die in der Arbeitsstellung des schmelzbaren Teiles (2) an diesem anliegen.

7. Schutzvorrichtung nach irgendeinem der vorangehenden Patentansprüche, **dadurch gekennzeichnet, dass** das isolierende Teil (3) einen Hohlraum (30) aufweist, der zwischen dem ersten und dem zweiten Schirm (31, 32) eingegrenzt ist und sich in der zweiten Richtung (D2) erstreckt.

8. Schutzvorrichtung nach irgendeinem der vorangehenden Patentansprüche, **dadurch gekennzeichnet, dass** das isolierende Teil (3) in der dritten Richtung (D3) eine Abmessung (H3) oder Höhe aufweist, die größer ist, als die entsprechende Abmessung (H2) oder Höhe des schmelzbaren Teiles (2).

9. Schutzvorrichtung nach irgendeinem der vorangehenden Patentansprüche in Kombination mit Patentanspruch 5, **dadurch gekennzeichnet, dass** die ausgelöste Stellung des isolierenden Teiles (3) von der gespannten Stellung dieses Teiles (3) durch einen Weg getrennt ist, der mindestens dem Abstand (d) gleich ist, der die beiden Kontaktstücke (11, 12) trennt.

10. Verwendung einer Schutzvorrichtung nach irgendeinem der vorangehenden Patentansprüche zur Schaffung einer einen Varistor (6) enthaltenden Blitzschutzsicherungszelle, in der das erste Kontaktstück (11) mit einem ersten Speiseanschluss des Varistors (6) verbunden ist oder ihn bildet, in der das zweite Kontaktstück (12) mit einer ersten Klemme zum Anschluss der Vorrichtung an ein elektrisches Stromnetz verbunden ist oder sie bildet, und in der der Varistor (6) einen zweiten Speiseanschluss (62) aufweist, der mit einer zweiten Klemme zum Anschluss der Vorrichtung an ein elektrisches Stromnetz verbunden ist oder sie bildet.
